# EUROPÄISCHE PATENTSCHRIFT

(11) **EP 0 555 626 B1**
(45) Veröffentlichungstag und Bekanntmachung des Hinweises auf die Patenterteilung: **10.04.1996**
(21) Anmeldenummer: 93100036.8
(22) Anmeldetag: 05.01.1993
(51) Int. Cl.: G07F 1/04, G07F 3/00

(54) **Münzprüfer**
Coinchecker
Vérificateur de pièces

(30) Priorität: 30.01.1992 DE 4202559
(43) Veröffentlichungstag der Anmeldung: 18.08.1993
(73) Patentinhaber: National Rejectors Inc. GmbH, D-21614 Buxtehude (DE)
(72) Erfinder: Wohlrab, Ekhart, Dr., W-2160 Stade-Wiepenkathen (DE)
(74) Vertreter: Dipl.-Ing. H. Hauck, Dipl.-Ing. E. Graalfs, Dipl.-Ing. W. Wehnert, Dr.-Ing. W. Döring

(56) Entgegenhaltungen:
- EP-A- 0 052 043
- EP-A- 0 499 137
- WO-A-91/01028
- US-A- 4 318 464

## Beschreibung

Die Erfindung bezieht sich auf einen Münzprüfer nach dem Oberbegriff des Patentanspruchs 1.

Das Gehäuse eines Münzprüfers hat stets einen gleichen Grundaufbau, siehe z.B. US-A-4 318 464 oder WO 91/01028. Es besteht aus einer Hauptplatte und einer zumeist dazu parallel beabstandeten Laufbahnträgerplatte, zwischen welchen Platten sich eine oder mehrere Laufbahnabschnitte für hindurchlaufende und zu prüfende Münzen befinden. Bei elektronischen Münzprüfern sind in den Platten außerdem Sensoren angeordnet, welche auf unterschiedliche charakteristische Parameter der zu prüfenden Münzen reagieren. Die Laufbahnträgerplatte ist gelenkig an der Hauptplatte angebracht, damit eingeklemmte Münzen entfernt werden können. Bei Betätigung eines Rückgabeknopfes in einem Automaten wird die Trägerplatte von der Hauptplatte fort verschwenkt, damit möglicherweise liegengebliebene Münzen herausfallen können. Außerdem ist es zweckmäßig, wenn die Trägerplatte um einen größeren Winkel von der Hauptplatte fort verschwenkt werden kann, um einen Zugang für Servicearbeiten zu erhalten. Damit die Trägerplatte ihre Normalposition nach einer vorübergehenden Ausschwenkung wieder einnimmt, ist sie üblicherweise durch eine Feder in diese Position vorgespannt.

Aufgrund von Fertigungstoleranzen und einer Vergrößerung des Spiels durch Verschleiß besteht die Gefahr, daß der Laufbahnträger nach einer Ausschwenkbewegung nicht reproduzierbar genau die Ursprungsstellung erreicht. Die Folge ist, daß gegenüberliegende Sensoren fehlausgerichtet sind und es zu Meßwertschwankungen oder Meßfehlern kommen kann. Die ständige Belastung des Laufbahnträgers durch die Vorspannungsfeder kann den Laufbahnträger deformieren, insbesondere wenn er aus Kunststoffmaterial besteht. Auch dadurch wird die Lage der Sensoren zueinander verändert.

Der Erfindung liegt die Aufgabe zugrunde, einen Münzprüfer zu schaffen, bei dem die Qualität und Reproduzierbarkeit der Sensorsignale durch ein Verschwenken des Laufbahnträgers gegenüber der Hauptplatte nicht beeinträchtigt ist.

Diese Aufgabe wird gelöst durch die Merkmale des Patentanspruchs 1. Beim erfindungsgemäßen Münzprüfer wird das Gelenk zwischen Laufbahnträgerplatte und Hauptplatte von einem Kunststoffilmscharnier gebildet. Es erstreckt sich nach einer Ausgestaltung der Erfindung vorzugsweise weitgehend oder vollständig über die Höhe der Platten. Es kann einteilig mit der aus Kunststoff hergestellten Trägerplatte geformt oder als separates Bauelement gefertigt werden. Da die nötigen Eigenschaften des Kunststoffes für eine Trägerplatte anders als die für das Filmscharnier sein können, ist die separate Fertigung des Filmscharniers unter Umständen von Vorteil. In diesem Fall besteht es zum Beispiel aus einem Kunststoff, dessen mechanische Eigenschaften sich in einem weiten Temperaturbereich nicht wesentlich ändern, z.B. Polyoxymethylan.

Filmscharniere sind bei der Herstellung von Kunststoffteilen an sich bekannt. Sie dienen zumeist dazu, einen Gegenstand einteilig formen zu können, um zum Beispiel zwei Abschnitte eines Gegenstandes vor der endgültigen Fertigung oder der Montage zusammen zu halten; bei der Montage erfolgt dann lediglich eine Schwenkbewegung über das Filmscharnier. In diesem Fall ist das Filmscharnier kein übliches, für eine Vielzahl von Schwenkbewegungen ausgelegte Gelenk. Im Zusammenhang mit Automaten und Münzprüfern sind Filmscharniere nicht bekannt geworden.

Die Verwendung eines Kunststoffilmscharniers für die Anlenkung einer Laufbahnträgerplatte an einer Hauptplatte eines Münzprüfers verringert nicht nur den Aufwand für die Fertigung und die Montage, sondern gewährleistet vor allem, daß zwischen der Hauptplatte und dem Laufbahnträger keine Lageveränderung auftritt. Im Betriebszustand sind das Filmscharnier und die Fläche des Laufbahnträgers, in der sich die Sensorik befindet, kräftefrei. Dies kann zum Beispiel auch dadurch bewirkt werden, daß der Laufbahnträger in der Betriebsstellung vertikal abgestützt ist, so daß keine Druck- und Biegekräfte in das Filmscharnier eingeleitet werden und keine Verformung des Kunststoffs zum Beispiel durch Kaltfließen stattfindet. Es ist daher in jedem Fall gewährleistet, daß die Laufbahnträgerplatte nach einer Schwenkbewegung reproduzierbar die gleiche Lage einnimmt und somit die Sensoren ihre ursprüngliche Lage beibehalten. Es entsteht mithin keine Streuung in den Meßsignalen der Sensorik, durch welche die Qualität der Münzerkennung leidet.

Ein weiterer Vorteil bei der Verwendung eines Filmscharniers besteht in dessen Verschleiß- und Wartungsfreiheit und somit in nahezu unbegrenzter Lebensdauer. Durch eine geeignete Dimensionierung und entsprechende Kunststoffstoffauswahl kann das Filmscharnier so gestaltet werden, daß es innerhalb der für Münzprüfer üblichen Temperaturgrenzen auch die geforderte Anzahl von Öffnungsbewegungen erreicht.

Nach einer Ausgestaltung der Erfindung erstreckt sich das Filmscharnier in einem Winkel zur vertikalen Achse der Platte (bei der Beschreibung wird stets vorausgesetzt, daß der Münzprüfer vertikal im Automaten angeordnet ist, d.h. Haupt- und Trägerplatte erstrecken sich in parallelen vertikalen Ebenen). Die Schrägstellung der Schwenkachse ermöglicht ein günstigeres Öffnen der Trägerplatte. Infolge des geringen Platzbedarfs des Filmscharniers steht der Platz für die Anordnung der Sensorik zur Verfügung. Es ist sogar möglich, Sensoren im Bereich des Filmscharniers anzuordnen und das Filmscharnier teilweise über die Münzlaufbahnen laufen zu lassen.

Nach einer weiteren Ausgestaltung der Erfindung bilden die Kanten der Scharnierabschnitte beidseits des Filmabschnitt zwischen sich eine im Querschnitt V-förmige Nut. Die Wände der V-förmigen Nut bilden Begrenzungen bzw. Anschläge beim Öffnen der Trägerplatte. Vorzugsweise wird ein Schwenkwinkel bis 90° gewählt. Wenn nach einer weiteren Ausgestaltung der Erfindung die dem Filmabschnitt unmittelbar benachbarten Teile der Scharnierabschnitte eine größere Dicke aufweisen, werden die Anschläge verstärkt und eine Überlastung des Filmscharniers verhindert.

Liegt das Filmscharnier als ein separates Bauteil vor, muß es in geeigneter Weise mit der Haupt- und der Trägerplatte verbunden werden. Eine Ausgestaltung der Erfindung sieht hierzu vor, daß das Scharnier über Zapfenverbindungen mit der Träger- bzw. der Hauptplatte zunächst formschlüssig verbunden ist. Die Verformung erfolgt vorzugsweise mittels Ultraschall. Vorzugsweise sind die Zapfen in den aus Kunststoff bestehenden Platten geformt, während sich die entsprechenden Öffnungen in den Scharnierabschnitten befinden.

Da dem erfindungsgemäßen Filmscharnier keine wesentliche Rückstellkraft innewohnt und eine solche im Scharnierbereich auch nicht erwünscht ist, ist eine entsprechende Rückstellfeder an geeigneter Stelle vorzusehen. Hierzu sieht eine Ausgestaltung der Erfindung vor, daß die Trägerplatte eine haarnadelartige Feder aufnimmt, deren Schenkel annähernd in einer horizontalen Ebene liegen, wobei der eine Schenkel sich an der Trägerplatte abstützt und der von der Hauptplatte abgewandte andere Schenkel an der Hauptplatte lösbar festgelegt ist. Bei einer Schwenkbewegung der Trägerplatte von der Hauptplatte fort verformt sich mithin der sich an der Hauptplatte abstützende Federschenkel und erzeugt die notwendige Rückstellkraft. Der andere Federschenkel bleibt unverformt. Wird der sich an der Hauptplatte abstützende Federschenkel von diesem gelöst,kann die Trägerplatte vollständig von der Hauptplatte fortgeschwenkt werden. Die lösbare Festlegung des anderen Federschenkels erfolgt nach einer Ausgestaltung der Erfindung dadurch, daß das Ende des anderen Schenkels der Feder über die seitliche Begrenzung der Trägerplatte übersteht und mit einer Rastnase eines an der Hauptplatte angebrachten Rastarms zusammenwirkt. Der Rastarm kann einteilig mit der Hauptplatte geformt sein, wenn diese aus Kunststoffmaterial besteht. Die Feder ist vorzugsweise an der Unterseite der Trägerplatte angebracht und der eine, vorzugsweise kürzere Schenkel ist in einer entsprechend ausgebildeten Tasche angeordnet bzw. festgelegt. Das andere Ende des Schenkels kann nach oben abgekröpft sein, um eine Betätigungsmöglichkeit des Federschenkels beim Schließen des Laufbahnträgers zu haben.

Die Erfindung wird nachfolgend anhand von Zeichnungen näher erläutert.
- Fig. 1: zeigt die Seitenansicht eines Münzprüfers nach der Erfindung.
- Fig. 2: zeigt einen Schnitt durch die Darstellung nach Fig. 1 entlang der Linie 2-2.
- Fig. 3: zeigt einen Schnitt durch die Darstellung nach Fig. 1 entlang der Linie 3-3.
- Fig. 4: zeigt eine Druntersicht unter den Münzprüfer nach Fig. 1 mit Schnitt durch die Hauptplatte.
- Fig. 5: zeigt eine ähnliche Darstellung wie Fig. 4 mit abgeschwenkter Laufbahnträgerplatte.
- Fig. 6: zeigt die Druntersicht teilweise im Schnitt des Münzprüfers nach Fig. 1 im Bereich der Verriegelung der Trägerplatte.

Ein Gehäuse 10 eines Münzprüfers weist am oberen linken Ende einen Einwurfschlitz 12 für Münzen auf, die im Inneren des Gehäuses 10 entlang eines oder mehrerer Laufbahnabschnitte (nicht gezeigt) entlangrollen und in Richtung Pfeil 14 am rechten unteren Ende verlassen. Der Grundaufbau des Gehäuses 10 besteht aus einer Laufbahnträgerplatte 16 und einer Hauptplatte 18, jeweils aus Kunststoffmaterial, die in parallelen vertikalen Ebenen angeordnet sind. Die beiden Platten 16, 18 sind mit Hilfe eines Filmscharniers 20 aneinandergelenkt. Das Filmscharnier 20 besteht aus einem ersten Scharnierabschnitt 22 und einem zweiten Scharnierabschnitt 24, welche mit der Trägerplatte 16 bzw. der Hauptplatte 18 verbunden sind. Zu diesem Zweck weist der Scharnierabschnitt 22 drei Bohrungen 26 auf, durch die sich Zapfen 28 der Trägerplatte 16 annähernd passend hindurcherstrecken. An einem erhöhten Absatz der Hauptplatte 18 ist ein länglicher Zapfen 30 angeformt, der sich durch eine entsprechend geformte Längsöffnung 32 des Scharnierabschnitts 24 hindurcherstreckt. Der Scharnierabschnitt 24 ist in seinem Umriß dem Umriß der Hauptplatte 18 in diesem Bereich angepaßt. Die beschriebenen Zapfenverbindungen werden durch Ultraschallverformung fest miteinander verbunden.

Die Scharnierabschnitte 22, 24 sind über einen Filmabschnitt 34 miteinander verbunden, der sich nahe der einen Seite der Abschnitte 22, 24 befindet. Die dem Filmabschnitt 34 benachbarten Kanten der Abschnitte 22, 24 bilden eine V-förmige Nut 36. Die Wände der Nut 36 bilden einen Anschlag, wenn die Abschnitte 22, 24 gegeneinandergeschwenkt werden.

Wie in den Figuren 4 und 5 gezeigt, können die Teile der Scharnierabschnitte 22, 24, die dem Filmabschnitt 34 unmittelbar benachbart sind, etwas dicker ausgeführt werden, um stabile Anschläge zu bilden.

An der Unterseite der Trägerplatte 16 ist eine haarnadelförmige Feder 38 aus Runddraht angeordnet. Ihr kürzerer Schenkel 40 sitzt in einer Tasche 42 der Trägerplatte 16. Der U-Bogen der Feder 38 ist in einer Tasche 44 festgelegt. Der längere Schenkel 46 erstreckt sich parallel und im Abstand zum kürzeren Schenkel 40 durch einen Kanalabschnitt 48 des Trägerteils 16 und über die Trägerplatte zur Seite hinaus. Das Ende des Schenkels 46 ist nach oben gekröpft, wie in Fig. 1 bei 50 zu erkennen. Die Schenkel 44, 46 liegen mithin in einer Ebene annähernd senkrecht zu den Platten 16, 18. Ist der Schenkel 46 festgelegt, kann die Trägerplatte 16 unter Verformung des längeren Schenkels 46 und des U-bogens 38 bewegt werden, wie in Fig. 5 dargestellt. Dieses Herausschwenken findet zum Beispiel statt, wenn im Automaten ein Rückgabemechanismus betätigt wird, so daß die zwischen den Platten 16, 18 möglicherweise festgeklemmte Münze herausfallen kann. Es sei an dieser Stelle angemerkt, daß sämtliche Teile, die zwischen den Platten 16, 18 normalerweise angeordnet sind und auch die in den Platten 16, 18 untergebrachte Sensorik in den vorliegenden Zeichnungen nicht gezeigt ist.

Aus der Hauptplatte 18 ist, wie vor allen Dingen in den Figuren 3 und 6 zu erkennen, ein federnder Arm 52 ausgeformt mit einer Rastnase 54 am freien Ende, die in der Raststellung das hochstehende abgekröpfte Ende 50 des Federschenkels 46 hinterfaßt. Dadurch wird bei einer Schwenkbewegung der Trägerplatte 16, wie sie in Fig. 5 dargestellt ist, der Schenkel 46 festgelegt, um eine Rückstellkraft mit Hilfe des Schenkels 44 zu ermöglichen. Wird hingegen der Arm 52 in Richtung des Pfeils 56 verschwenkt, kann die Trägerplatte 16 vollständig von der Hauptplatte 18 fortverschwenkt werden, beispielsweise um einen Winkel von 90°. Um einen möglichst langen Federarm zu erhalten, ist der Arm 52 an einem Abschnitt 58 der Hauptplatte 18 angebunden, der von der anderen Seite der Hauptplatte 18 absteht. Der Arm 52 erstreckt sich mithin durch eine entsprechende Ausnehmung 60 der Hauptplatte 18. Dadurch, daß der Schenkel 46 im Kanalabschnitt 48 geführt ist, findet eine ausreichende Abstützung in der Trägerplatte 16 statt. Das Filmscharnier 20 ist im verriegelten und im geöffneten Zustand nicht auf Druck und Biegung belastet.

Wie aus Fig. 1 hervorgeht, ist aus der Trägerplatte 16 eine Lasche 62 durch parallele Schlitze ausgeformt, die durch Druck von Hand betätigt werden kann, um die Trägerplatte 16 wieder in die Betriebsstellung zu bringen, in der die Rastnase 54 das Federende 50 hintergreift.

Wie ferner aus Fig. 1 zu erkennen, ist das Filmscharnier 20 annähernd in einem Winkel von 30° zur Vertikalen angeordnet. Diese Anordnung ist möglich, ohne daß die gewünschte Anordnung der Sensoren beeinträchtigt wird und weil das Filmscharnier einen kleinen Platzbedarf hat. Eine schräge Anordnung des Filmscharniers ermöglicht ein günstigeres Öffnen der Trägerplatte 16.

## Patentansprüche

1. Münzprüfer, mit einer Hauptplatte (18) und einer Laufbahnträgerplatte (16), die schwenkbar an der Hauptplatte (18) angelenkt und mittels einer Feder (38) in Richtung Hauptplatte (18) vorgespannt ist, gekennzeichnet durch ein Kunststofffilmscharnier (20) zwischen Haupt- und Trägerplatte (16, 18).

2. Münzprüfer nach Anspruch 1, dadurch gekennzeichnet, daß das Filmscharnier (20) sich weitgehend oder vollständig über die Höhe der Platten (16, 18) erstreckt.

3. Münzprüfer nach Anspruch 1 oder 2, dadurch gekennzeichnet, daß das Filmscharnier (20) sich in einem Winkel zur vertikalen Achse der Platten (16, 18) erstreckt.

4. Münzprüfer nach einem der Ansprüche 1 bis 3, dadurch gekennzeichnet, daß die Kanten der Scharnierabschnitte (22, 24) beidseits des Filmabschnitts (34) zwischen sich eine im Querschnitt V-förmige Nut (36) bilden.

5. Münzprüfer nach einem der Ansprüche 1 bis 4, dadurch gekennzeichnet, daß der Schwenkwinkel der Trägerplatte (16) bis zu 90° beträgt.

6. Münzprüfer nach einem der Ansprüche 1 bis 5, dadurch gekennzeichnet, daß die dem Filmabschnitt (34) unmittelbar benachbarten Teile der Scharnierabschnitte (22, 24) eine größere Dicke aufweisen.

7. Münzprüfer nach einem der Ansprüche 1 bis 6, dadurch gekennzeichnet, daß das Scharnier (20) ein separates Bauteil ist.

8. Münzprüfer nach Anspruch 7, dadurch gekennzeichnet, daß das Scharnier aus Polyoxymethylan geformt ist.

9. Münzprüfer nach Anspruch 7 oder 8, dadurch gekennzeichnet, daß das Scharnier (20) über Zapfenverbindungen (26, 28) mit der Träger- bzw. der Hauptplatte (16, 18) formschlüssig verbunden ist und die Zapfenverbindung verformt wird, vorzugsweise mittels Ultraschall.

10. Münzprüfer nach Anspruch 9, dadurch gekennzeichnet,daß die Zapfen (28) an den Platten (16, 18) und die Öffnungen (26) an den Scharnierabschnitten (23, 24) geformt sind.

11. Münzprüfer nach einem der Ansprüche 1 bis 6, dadurch gekennzeichnet, daß Haupt- und/oder Trägerplatte (16, 18) aus Kunststoff spritzgeformt sind.

12. Münzprüfer nach Anspruch 11, dadurch gekennzeichnet, daß das Scharnier einteilig mit der Trägerplatte geformt ist.

13. Münzprüfer nach einem der Ansprüche 1 bis 12, dadurch gekennzeichnet, daß die Trägerplatte (16) eine haarnadelartige Feder (38) aufnimmt, deren Schenkel (40, 46) annähernd in einer horizontalen Ebene liegen, wobei der eine Schenkel (40) sich an der Trägerplatte (16) abstützt und der von der Hauptplatte (18) abgewandte andere Schenkel (46) an der Hauptplatte (18) lösbar festgelegt ist.

14. Münzprüfer nach Anspruch 13, dadurch gekennzeichent, daß das Ende des anderen Schenkels (46) der Feder (38) über die seitliche Begrenzung der Trägerplatte übersteht und mit einer Rastnase (54) eines Rastarms (52) zusammenwirkt, der an der Hauptplatte (18) angebracht ist.

15. Münzprüfer nach Anspruch 12 und 14, dadurch gekennzeichnet, daß der Rastarm (52) einteilig an der Hauptplatte (18) angeformt ist.

16. Münzprüfer nach einem der Ansprüche 13 bis 15, dadurch gekennzeichnet, daß die Feder (38) an der Unterseite der Trägerplatte (16) angebracht und der eine, vorzugsweise kürzere Schenkel (40) in einer Tasche (42) angeordnet ist.

17. Münzprüfer nach Anspruch 16, dadurch gekennzeichnet, daß das Ende des anderen Schenkels nach oben abgekröpft ist für den Eingriff mit der Rastnase (54).

18. Münzprüfer nach einem der Ansprüche 13 bis 17, dadurch gekennzeichnet, daß der andere Schenkel (46) der Feder (38) in einem kanalartigen Abschnitt (48) der Trägerplatte horizontal geführt ist.

## Claims

1. A coin-testing device comprising a deck plate (18) and a coin-track carrier plate (16) pivotally hinged to the deck plate (18) and biased towards the deck plate (18) by means of a spring (38), characterized by a plastic material film hinge (20) arranged between the deck plate and carrier plate (16,18).

2. The coin-testing device of claim 1, characterized in that the film hinge (20) substantially or completely extends across the height of the plates (16,18).

3. The coin-testing device of claim 1, characterized in that the film hinge (20) extends under an angle with respect to the vertical axis of the plate (16,18).

4. The coin-testing device of one of claims 1 to 3, characterized in that the edges of the hinge portions (22, 24) at either side of the film portion (34) define a groove (36) therebetween which is V-shaped in cross-section.

5. The coin-testing device of one of claims 1 to 4, characterized in that the pivotal angle of the carrier plate (16) is up to 90°.

6. The coin-testing device of one of claims 1 to 5, characterized in that the parts of the hinge portions (22, 24) extending directly adjacent the film portion (34) are made to be thicker.

7. The coin-testing device of one of claims 1 to 6, characterized in that the hinge (32) is a separate member.

8. The coin-testing device of claim 7, characterized in that the hinge is made of polyoxymethylan.

9. The coin-testing device of claim 7 or 8, characterized in that the hinge (20) is positively connected through pin connections (26,28) to the carrier and deck plate (16, 18) and that the pin connection is deformed, preferably by ultrasonic energy.

10. The coin-testing device of claim 9, characterized in that the pins (28) are formed at the plate (16,18) and the openings (26) are formed in the hinge portions (23,24).

11. The coin-testing device of one of claims 1 to 6, characterized in that the deck plate and/or the carrier plate (16,18) are injection molded using plastic material.

12. The coin-testing device of claim 11, characterized in that the hinge is integrally formed with the carrier plate.

13. The coin-testing device of one of claims 1 to 12, characterized in that the carrier plate (16) retains a hair pin-shaped spring (38) having legs (40,46) approximately extending in a horizontal plane, wherein the one leg (40) is retained by the carrier plate (16) and the other leg (16) facing away from the deck plate (18) is releasibly fixed to the deck plate (18).

14. The coin-testing device of claim 13, characterized in that the end of the other leg (46) of the spring (38) projects beyond the side edge of the carrier plate, co-operating with a locking lug (54) of a locking arm (52) which is attached to the deck plate (18).

15. The coin-testing device of claim 12 and 14, characterized in that the locking arm (52) is integrally formed with the deck plate (18).

16. The coin-testing device of one of claims 13 to 15, characterized in that the spring (38) is attached to the lower side of the carrier plate (16) and that the one, preferably the shorter, leg (40) is retained in a pocket (42).

17. The coin-testing device of claim 16, characterized in that the end of the other leg is bent off upwardly for engaging the locking lug (54).

18. The coin-testing device of one of claims 13 to 17, characterized in that the other leg (46) of the spring (38) is horizontally guided in a channel-shaped section (48) of the carrier plate.

## Revendications

1. Vérificateur de pièces de monnaie, comportant une plaque principale (18) et une plaque (16) supportant la piste de circulation, qui s'articule sur la plaque principale (18) et qui est soumise à la précontrainte d'un ressort (38) dans la direction de la plaque principale (18), caractérisé par une charnière (20), formée par un film de matière plastique, située entre la plaque principale (18) et la plaque support (16).

2. Vérificateur de pièces de monnaie suivant la revendication 1, caractérisé en ce que la charnière à film (20) s'étend largement ou totalement sur la hauteur des plaques (16, 18).

3. Vérificateur de pièces de monnaie suivant la revendication 1 ou la revendication 2, caractérisé en ce que la charnière à film (20) forme un angle par rapport à l'axe vertical des plaques (16, 18).

4. Vérificateur de pièces de monnaie suivant l'une des revendications 1 à 3, caractérisé en ce que les arêtes des éléments de charnière (22, 24) forment entre elles, des deux côtés de l'élément de film (34), une rainure (36) ayant une section en forme de V.

5. Vérificateur de pièces de monnaie suivant l'une des revendications 1 à 4, caractérisé en ce que l'angle de pivotement de la plaque support (16) peut aller jusqu'à 90°.

6. Vérificateur de pièces de monnaie suivant l'une des revendications 1 à 5, caractérisé en ce que les parties des éléments de charnière (22, 24), directement voisines de l'élément de film (34), présentent une épaisseur plus grande.

7. Vérificateur de pièces de monnaie suivant l'une des revendications 1 à 6, caractérisé en ce que la charnière (20) est réalisée sous la forme d'une pièce séparée.

8. Vérificateur de pièces de monnaie suivant la revendication 7, caractérisé en ce que la charnière est moulée à partir de polyoxyméthylène.

9. Vérificateur de pièces de monnaie suivant la revendication 7 ou la revendication 8, caractérisé en ce que la charnière (20) est reliée, par conjugaison de formes, respectivement à la plaque support (16) et à la plaque principale (18) par des liaisons par tenons (26, 28), et que la forme de la liaison par tenon est refaçonnée, de préférence au moyen d'ultra-sons.

10. Vérificateur de pièces de monnaie suivant la revendication 9, caractérisé en ce que les tenons (28) sont formés sur les plaques (16, 18) et en ce que les ouvertures (26) sont formées sur les éléments de charnière (22, 24).

11. Vérificateur de pièces de monnaie suivant l'une des revendications 1 à 6, caractérisé en ce que la plaque principale (18) et la plaque support (16) sont moulées par injection à partir de matière plastique.

12. Vérificateur de pièces de monnaie suivant la revendication 11, caractérisé en ce que la charnière est moulée en une seule pièce avec la plaque support.

13. Vérificateur de pièces de monnaie suivant l'une des revendications 1 à 12, caractérisé en ce que la plaque support (16) reçoit un ressort (38) en forme d'épingle à cheveux, dont les branches (40, 46) sont sensiblement dans un plan horizontal, l'une des branches (40) prenant appui sur la plaque support (16) et l'autre branche (46), à l'opposé de la plaque principale (18), étant fixée, de façon amovible, à cette plaque principale (18).

14. Vérificateur de pièces de monnaie suivant la revendication 13, caractérisé en ce que l'extrémité de l'autre branche (46) du ressort (38) dépasse au delà de la limite latérale de la plaque support et coopère avec un ergot de blocage (54) d'un bras de blocage (52), qui est monté sur la plaque principale (18).

15. Vérificateur de pièces de monnaie suivant la revendication 12 et la revendication 14, caractérisé en ce que le bras de blocage (52) est moulé en une seule pièce avec la plaque principale (18).

16. Vérificateur de pièces de monnaie suivant l'une des revendications 13 à 15, caractérisé en ce que le ressort (38) est installé sur la face inférieure de la plaque support (16) et en ce que l'une des branche (40), de préférence la plus courte, est disposée dans une poche (42).

17. Vérificateur de pièces de monnaie suivant la revendication 16, caractérisé en ce que l'extrémité de l'autre branche est coudée vers le haut pour la prise avec l'ergot de blocage (54).

18. Vérificateur de pièces de monnaie suivant l'une des revendications 13 à 17, caractérisé en ce que l'autre branche (46) du ressort (38) est guidée horizontalement dans un élément en forme de canal (48) de la plaque support.
